# FASCICULE DE BREVET EUROPEEN

(11) **EP 2 599 937 B1**
(45) Date de publication et mention de la délivrance du brevet: **03.05.2017**
(21) Numéro de dépôt: 12194332.8
(22) Date de dépôt: 27.11.2012
(51) Int. Cl.: E06C 7/44, E04G 5/08, E06C 7/42, E04G 1/36

(54) **Dispositif permettant de travailler en hauteur facilement et en toute sécurité dans un escalier droit ou tournant**
Vorrichtung zum leichten und völlig sicheren Arbeiten in der Höhe auf einer geraden Treppe oder einer Wendeltreppe
Device for working at height easily and safely in a straight or spiral staircase

(30) Priorité: 29.11.2011 FR 1103635
(43) Date de publication de la demande: 05.06.2013
(73) Titulaire: Marion, Alain, 74400 Chamonix (FR); Lugon, Olivier, 13940 Molleges (FR)
(72) Inventeur: Marion, Alain, 74400 Chamonix (FR); Lugon, Olivier, 13940 Molleges (FR)
(74) Mandataire: Croonenbroek, Thomas Jakob

(56) Documents cités:
- WO-A2-92/00432
- DE-B3- 10 238 013
- FR-A1- 2 663 075

## Description

La présente invention concerne un dispositif permettant de travailler facilement en hauteur dans un escalier droit ou tournant.

Pour travailler en hauteur dans un escalier droit ou tournant, on connaît un dispositif peu sécurisant fréquemment employé consistant à placer une planche d'un côté sur une marche et de l'autre un escabeau ou le barreau d'une échelle. Les échafaudages communément utilisés sont souvent volumineux et lourds, demandent un long moment d'installation et sont peu pratiques à déplacer.

On connaît également, comme le présente le document FR2663075, un dispositif comportant deux plateaux coulissants l'un dans l'autre et reposant d'un coté sur le rebord d'une marche et de l'autre sur des pieds, afin de former un plateau sur lequel l'on peut poser une échelle afin de travailler en hauteur dans un escalier droit.

Cependant, ces différents systèmes sont difficiles à mettre en oeuvre en particulier dans un escalier tournant.

Le dispositif selon l'invention vise à remédier à ces inconvénients. Il est composé de deux plateaux coulissants l'un dans l'autre, d'une échelle articulée solidaire du plateau supérieur et d'un garde corps amovible.

L'échelle est fixée sur une platine qui tourne sur son axe central, ce qui permet d'orienter ses pieds sous différents angles afin de les placer de façon idéale sur une marche dans le bas d'un escalier tournant. Une fois la position trouvée, une goupille traversant la tranche du plateau vient bloquer la platine dans son épaisseur percée de plusieurs trous.

Une béquille, réglable en hauteur, peut se fixer sur l'un des pieds de l'échelle de façon à conforter l'équilibre de l'ensemble. Les montants de l'échelle sont par exemple télescopiques, ce qui permet de varier la hauteur. L'échelle peut se replier sous le plateau pour faciliter le déplacement et le transport de l'ensemble.

Le plateau inférieur vient se poser directement sur une marche dans le haut de l'escalier. Il peut coulisser dans le plateau supérieur afin de varier la longueur de l'ensemble. Selon une variante non représentée, on a un seul plateau dont une extrémité se pose directement sur une marche dans le haut de l'escalier. Une échelle additionnelle peut se fixer à son extrémité de façon à augmenter la hauteur de l'ensemble.

Pour la sécurité, un garde corps peut s'enclencher sur les deux plateaux dans des trous prévus à cet effet. Celui-ci est composé de quatre parties qui peuvent s'assembler et ses tiges sont télescopiques.

En mode replié, échelle, plateaux et garde corps, ce dispositif est léger, peu encombrant, facilement maniable et transportable même dans un petit véhicule.

Les dessins en annexe illustrent l'invention :
- la figure 1 représente le dispositif vu de dessous en perspective.
- la figure 2 représente le dispositif vu de dessous en situation dans un escalier tournant.
- la figure 3 représente le dispositif avec le garde corps vu de dessus en perspective.

En référence à ces dessins, le dispositif comporte deux plateaux coulissants l'un dans l'autre, le plateau supérieur (1) et le plateau inférieur (2). L'échelle (3) sous le plateau supérieur (1) est fixée sur une platine (4) qui tourne sur son axe central. Cela permet d'orienter les pieds de cette échelle sous différents angles pour les placer de façon adéquate sur une marche dans le bas d'un escalier tournant.

La platine (4) est percée de plusieurs trous dans son épaisseur. La position étant trouvée, une goupille (5) vient bloquer la platine (4) en traversant la tranche du plateau (1) et en rentrant dans l'un des trous.

En référence à la figure 2, une béquille (6), réglable en hauteur à l'aide d'une goupille (9), peut se fixer sur l'un des pieds de l'échelle lorsque celle-ci est placée dans le bas d'un escalier tournant, afin de stabiliser l'ensemble.

Les montants de l'échelle sont télescopiques afin d'augmenter la hauteur. Celle-ci déterminée, une goupille (8) vient bloquer les montants.

Le plateau inférieur (2) se place directement sur une marche dans le haut de l'escalier.

Les champs des deux plateaux sont percés de plusieurs trous afin d'y introduire une goupille (7) pour bloquer l'ensemble une fois la longueur trouvée, et éviter ainsi tout coulissement inapproprié.

En référence à la figure 3 un garde corps sécurise l'utilisateur pour un travail en hauteur. Il s'enclenche sur les deux plateaux (1) et (2) dans des trous prévus à cet effet.

Ce dispositif est destiné aux personnes susceptibles de travailler en hauteur en toute sécurité dans un escalier droit ou tournant.

## Revendications

1. Plateau de travail pour échafaudage, **caractérisé en ce qu'**il comporte une échelle (3) fixée sous le plateau sur une platine (4) tournant sur son axe central afin d'orienter les pieds de l'échelle sous différents angles pour les placer dans le bas d'un escalier tournant.

2. Plateau selon la revendication 1, **caractérisé en ce qu'**il comporte une goupille (5) venant bloquer la platine (4), percée de plusieurs trous dans son épaisseur, à travers le champ du plateau supérieur une fois la position des pieds de l'échelle trouvée en fonction de l'angle de la marche.

3. Plateau selon la revendication 1 ou 2, **caractérisé en ce qu'**il comporte une béquille additionnelle (6) réglable en hauteur renforçant la stabilité de l'ensemble en se fixant sur l'un des pieds de l'échelle, lorsque celle-ci est placée dans le bas d'un escalier tournant.

4. Plateau selon l'une quelconque des revendications 1 à 3, **caractérisé en ce que** les montants de l'échelle sont télescopiques afin de varier la hauteur.

5. Plateau selon l'une quelconque des revendications 1 à 4, **caractérisé en ce qu'**il comporte une échelle additionnelle pouvant se fixer sous le plateau inférieur, placé dans le haut de l'escalier, afin d'augmenter la hauteur de l'ensemble.

6. Plateau selon l'une quelconque des revendications 1 à 5, **caractérisé en ce qu'**il comporte un garde corps permettant de sécuriser un usager.

7. Dispositif pour travailler en hauteur dans un escalier droit ou tournant composé de deux plateaux (1, 2) coulissant l'un dans l'autre **caractérisé en ce que** le plateau supérieur (1) est conforme à la revendication 1.

8. Dispositif selon la revendication 7 **caractérisé en ce qu'**une goupille (5) vient bloquer la platine (4), percée de plusieurs trous dans son épaisseur, à travers le champ du plateau supérieur une fois la position des pieds de l'échelle trouvée en fonction de l'angle de la marche.

9. Dispositif selon les revendications 7 et 8 **caractérisé en ce qu'**une béquille additionnelle (6) réglable en hauteur renforce la stabilité de l'ensemble en se fixant sur l'un des pieds de l'échelle, lorsque celle-ci est placée dans le bas d'un escalier ournant.

10. Dispositif selon les revendications 7 à 9 **caractérisé en ce que** les montants de l'échelle sont télescopiques afin de varier la hauteur.

11. Dispositif selon les revendications 7 à 10 **caractérisé en ce qu'**une échelle additionnelle peut se fixer sous le plateau inférieur, placé dans le haut de l'escalier, afin d'augmenter la hauteur de l'ensemble.

## Patentansprüche

1. Arbeitsplattform für ein Arbeitsgerüst, **dadurch gekennzeichnet, dass** sie eine Leiter (3) aufweist, die unter der Plattform an einer Platte (4) befestigt ist, die sich zum Ausrichten der Füße der Leiter in unterschiedlichen Winkeln um ihre mittlere Achse dreht, um die Füße am unteren Teil einer Wendeltreppe zu platzieren.

2. Plattform nach Anspruch 1, **dadurch gekennzeichnet, dass** sie einen Stift (5) aufweist, der die Platte (4), die in ihrer Dicke mit mehreren Löchern durchbohrt ist, über das Feld der oberen Plattform blockiert, sobald die Position der Füße der Leiter in Abhängigkeit des Winkels der Stufe gefunden worden ist.

3. Plattform nach Anspruch 1 oder 2, **dadurch gekennzeichnet, dass** sie eine zusätzliche höhenverstellbare Stütze (6) aufweist, die die Stabilität der Anordnung verstärkt, indem sie an einem der Füße der Leiter befestigt werden kann, wenn sie am unteren Teil einer Wendeltreppe platziert ist.

4. Plattform nach einem der Ansprüche 1 bis 3, **dadurch gekennzeichnet, dass** die Pfosten der Leiter teleskopierend sind, um die Höhe zu variieren.

5. Plattform nach einem der Ansprüche 1 bis 4, **dadurch gekennzeichnet, dass** sie eine zusätzliche Leiter aufweist, die unter der unteren Plattform befestigt werden kann, die am oberen Teil der Treppe platziert ist, um die Höhe der Anordnung zu vergrößern.

6. Plattform nach einem der Ansprüche 1 bis 5, **dadurch gekennzeichnet, dass** sie ein Schutzgeländer aufweist, damit ein Benutzer gesichert werden kann.

7. Vorrichtung zum Arbeiten in der Höhe auf einer geraden Treppe oder einer Wendeltreppe, wobei die Vorrichtung aus zwei ineinander gleitenden Plattformen (1, 2) besteht, **dadurch gekennzeichnet, dass** die obere Plattform (1) gemäß Anspruch 1 ist.

8. Vorrichtung nach Anspruch 7, **dadurch gekennzeichnet, dass** ein Stift (5) die Platte (4), die in ihrer Dicke mit mehreren Löchern durchbohrt ist, über das Feld der oberen Plattform blockiert, sobald die Position der Füße der Leiter in Abhängigkeit des Winkels der Stufe gefunden worden ist.

9. Vorrichtung nach Ansprüchen 7 und 8, **dadurch gekennzeichnet, dass** eine zusätzliche höhenverstellbare Stütze (6) die Stabilität der Anordnung verstärkt, indem sie an einem der Füße der Leiter befestigt werden kann, wenn sie am unteren Teil einer Wendeltreppe platziert ist.

10. Vorrichtung nach den Ansprüchen 7 bis 9, **dadurch gekennzeichnet, dass** die Pfosten der Leiter teleskopierend sind, um die Höhe zu variieren.

11. Vorrichtung nach den Ansprüchen 7 bis 10, **dadurch gekennzeichnet, dass** eine zusätzliche Leiter unter der unteren Plattform befestigt werden kann, die am oberen Teil der Treppe platziert ist, um die Höhe der Anordnung zu vergrößern.

## Claims

1. Working platform for scaffolding, **characterized in that** it comprises a ladder (3) secured beneath the platform on a plate (4) that rotates on its central axis in order to orient the feet of the ladder at different angles in order to place them lower down in a spiral staircase.

2. Platform according to Claim 1, **characterized in that** it comprises a pin (5) that immobilizes the plate (4), which has multiple holes in its thickness, through the field of the upper platform once the feet of the ladder are in position depending on the angle of the step.

3. Platform according to Claim 1 or 2, **characterized in that** it comprises an additional, height-adjustable stay (6) that improves the stability of the assembly by attaching to one of the feet of the ladder when the latter is placed lower down in a spiral staircase.

4. Platform according to one of Claims 1 to 3, **characterized in that** the stiles of the ladder are telescopic in order to vary the height.

5. Platform according to one of Claims 1 to 4, **characterized in that** it comprises an additional ladder that can be attached below the lower platform, further up the staircase, in order to increase the height of the assembly.

6. Platform according to one of Claims 1 to 5, **characterized in that** it comprises a safety rail in order to protect a user.

7. Device for working at height in a straight or spiral staircase, consisting of two platforms (1, 2), one of which slides within the other, **characterized in that** the upper platform (1) is in accordance with Claim 1.

8. Device according to Claim 7, **characterized in that** a pin (5) immobilizes the plate (4), which has multiple holes in its thickness, through the field of the upper platform once the feet of the ladder are in position depending on the angle of the step.

9. Device according to Claims 7 and 8, **characterized in that** an additional, height-adjustable stay (6) improves the stability of the assembly by attaching to one of the feet of the ladder when the latter is placed lower down in a spiral staircase.

10. Device according to Claims 7 to 9, **characterized in that** the stiles of the ladder are telescopic in order to vary the height.

11. Device according to Claims 7 to 10, **characterized in that** an additional ladder can be attached below the lower platform, further up the staircase, in order to increase the height of the assembly.
